# EUROPÄISCHE PATENTSCHRIFT

(11) **EP 0 312 937 B1**
(45) Veröffentlichungstag und Bekanntmachung des Hinweises auf die Patenterteilung: **17.07.1991**
(21) Anmeldenummer: 88117173.0
(22) Anmeldetag: 15.10.1988
(51) Int. Cl.: E04B 1/94

(54) **Dichtungselement**
Sealing element
Elément d'étanchéité

(30) Priorität: 22.10.1987 DE 3735779
(43) Veröffentlichungstag der Anmeldung: 26.04.1989
(73) Patentinhaber: Irbit Research + Consulting AG, CH-1701 Fribourg (CH)
(72) Erfinder:
(74) Vertreter: Müller, Enno, Dipl.-Ing.

(56) Entgegenhaltungen:
- BE-A- 877 823
- DE-A- 3 612 377
- DE-U- 7 010 514
- GB-A- 2 181 093

## Beschreibung

Die Erfindung betrifft ein Dichtungselement mit den Merkmalen des Oberbegriffes des Anspruches 1.

Zur Abdichtung von Anschlußfugen, Dehnungsfugen etc. bei Brandabschnitten, Brandwänden und Mauerdurchbrüchen (vergleiche auch DIN 4102) ist es bislang bekannt, Mittel auf Asbestbasis oder auf der Basis von wärmeexpandierenden Dichtmassen, z.B. Fomox, einzusetzen. Ein derartiges Mittel auf Asbestbasis ist beispielsweise unter dem Handelsnamen "Litaflex" bekannt. Darüber hinaus ist es auch bekannt, Asbest in Form eines Asbestzopfes in derartige Fugen einzubringen.

Solche bekannten Dichtungselemente sind mit verschiedenen Nachteilen verbunden. Zunächst besteht grundsätzlich ein Bemühen, den Einsatz von Asbeststoffen wegen der bekannten gesundheitsgefährdenden Eigenschaften zurückzudrängen. Darüber hinaus weisen die bekannten Dichtungselemente insbesondere auch keinen zufriedenstellenden Sitz in den Fugen auf. Unter brandschutztechnischen Aspekten ist dies äußerst unbefriedigend, da bereits eine oder wenige Stellen, an denen Hitze oder Flammen durchschlagen können, den Brandschutzeffekt zunichte machen. Weiterhin sind die bekannten Dichtungselemente etwa bei unregelmäßigen Fugenbreiten nur unter größeren Schwierigkeiten zu verarbeiten. Es ist mitunter eine aufwendige Flankenvorbehandlung der Fugen erforderlich. Von besonderer Bedeutung ist auch, daß nicht kontrollierbar ist, ob genügend Asbestmasse bzw. wärmeexpandierende Dichtmasse sich in den zu schützenden Fugen befindet. Ingesamt verursachen die bekannten Dichtelemente, schon aufgrund der genannten Umstände aber auch wegen ihrer Herstellungskosten selbst, recht hohe Kosten.

Andererseits ist es bereits seit längerem bekannt, zur Abdichtung von Fugen in Bausektor vorkomprimierte Schaumstoffbänder zu verwenden (vergleiche beispielsweise Zeitschrift Kunststoff im Bau" 15. Jahrg. 1980 Heft 2, Seite 66 bis 68; vergleiche hierzu auch DE-U-7010514.5). Wenn auch die Imprägnierung, gewöhnlich mit einem Chlorparaffin/Neopren-Gemisch, bei derartigen Schaumstoffbändern nicht nur für die verzögerte Rückstellung ursächlich ist, sondern auch eine feuerhemmende Eigenschaft verleiht, ist damit jedoch keine Einsatzmöglichkeit solcher Schaumstoffbänder bei Beaufschlagung mit hohen Temperaturen, etwa im Bereich von 800°C, verbunden. Bei Temperaturen oberhalb von etwa 200°C beginnt der Schaumstoff nämlich zu schmelzen und zu verdampfen.

Weiter ist zum Stand der Technik die DE-A1 3612377 bekanntgeworden. Diese Anmeldung ist hinsichtlich der dort offenbarten Erfindung darauf ausgerichtet, Brandschutzstränge aus einer Intumeszenzmasse in einen flexiblen Dichtungsstreifen räumlich einzubringen. Diese Brandschutzstränge durchsetzen also nicht die Dichtungsstreifen, sondern sind dort örtlich in den Dichtungsstreifen angeordnet. Weiter ist in der Beschreibung dieser Anmeldung zum Stand der Technik ausgeführt, daß auch Schaumdichtungen bekannt sind, die nachträglich imprägniert werden mit thermo-reaktiven Intumeszenzmaterialien. Hierbei ist davon auszugehen, daß es sich um eine äußerliche, da nachträgliche, Imprägnierung im Sinne des Aufbringens einer Schutzschicht handelt. Auch eine solchermaßen mit einem Schutz versehene Schaumdichtung ist noch nicht zufriedenstellend, wie in der in Rede stehenden Druckschrift selbst ausgeführt ist.

Ausgehend von dem vorbeschriebenen Stand der Technik stellt sich der Erfindung die Aufgabe, die bekannten Dichtungselemente für Wände, Mauerdurchbrüche oder dergleichen, die besonderen Brandschutzanforderungen unterliegen, so auszugestalten und weiterzubilden, daß bei kostengünstigerer Herstell- und Verarbeitbarkeit gleichzeitig eine höhere Brandschutzsicherheit gegeben ist.

Diese Aufgabe ist durch die im Anspruch 1 angegebene Erfindung gelöst.

Überraschend ist gefunden worden, daß ein Durchsetzen des Schaumstoffes mit einem wärmeexpandierbaren Dichtungsmaterial, einer Intumeszenzmasse auf der Basis von Harnstoffderivat-Ammoniumpolyphosphat-Polyacetat die hinsichtlich der thermischen Beständigkeit unzureichenden Eigenschaften des Schaumstoffes kombinativ zu einem sehr wirkungsvollen Dichtungselement, das Brandschutzanforderungen genügt, ergänzt. Aufgrund des Schaumstoffes, den die wärmeexpandierende Dichtmasse durchsetzt, liegt diese Dichtmasse in einer sehr feinen, homogenen Verteilung vor. Bei Wärmebeaufschlagung wird die wärmeexpandierende Masse aufgrund der in jeder Fläche des Dichtungselementes so gegebenen sehr großen Oberfläche der wärmeexpandierenden Masse äußerst rasch aktiviert und das Dichtungselement insgesamt, an seiner der Wärmebeaufschlagung ausgesetzten Fläche, in einen festen, hoch feuer- bzw. wärmebeständigen Körper umgewandelt. Über die Tiefe vollzieht sich hierbei die Umwandlung nur über eine relativ geringe Länge, eben wegen des möglichen sehr raschen und umfassenden Ansprechens der wärmeexpandierenden Masse auf die thermische Beaufschlagung. Vorteilhaft wirkt sich hierbei auch die durch das Schaumstoffgerüst gegebene porenartige Durchlöcherung der wärmeexpandierenden Masse im nicht beaufschlagten Zustand aus, da sie nicht nur ursächlich ist für die erwähnte Oberflächenvergrößerung, sondern den einzelnen Massennestern eine zunächst ungehinderte Expansionsmöglichkeit gibt.

Als weiterer, überraschender Vorteil ist festzustellen, daß die Wärmedurchgangszahl einer Fuge mit einem derartigen Dichtungselement sehr klein ist, auch gerade bei Beaufschlagung mit Temperaturen im Bereich von 800°C oder mehr. In dem _ relativ großen _ Bereich der Fugentiefe, in welchem das wärmeexpandierende Material sich nicht umwandelt, bleiben die günstigen Wärmedurchgangseigenschaften des offenporigen Schaumstoffmaterials im wesentlichen erhalten. Auch wird aufgrund der gleichmäßigen Durchsetzung des Schaumstoffs mit der wärmeexpandierbaren Masse erreicht, daß diese in sehr gleicher Verteilung schließlich in den Fugen vorhanden ist.

Die Vorkomprimierung des Schaumstoffbandes liegt bevorzugt im Bereich von 50%. Hier konnte ein optimales Verhältnis zwischen Durchsetzung des Schaumstoffes mit wärmeexpandierender Masse und vorteilhafter Einbringbarkeit in die Fugen gefunden werden.

Weiterhin bevorzugt ist, daß die wärmeexpandierende Masse derart verteilt ist, daß sie die Schaumstoffstruktur gleichsam beschichtet, darüber hinaus aber in einzelnen Poren des Schaumstoffes auch in körnchenartiger Struktur vorliegt. Beispielsweise kann dies erreicht werden durch eine Tränkung des Schaumstoffes mit dem wärmeexpandierenden Material in flüssigem Zustand und eine nachfolgende Austrocknung. Vorteilhaft kann das wärmeexspandierende Material sogleich mit dem Imprägnierungsmittel, wie weiter oben im einzelnen erläutert, vermischt bzw. durchsetzt sein, in Form einer Dispersion.

Als weiterer überraschender Effekt ist gefunden worden, daß ein in Rede stehender Schaumstoffstreifen, der imprägniert und mit der Dichtungsmasse durchsetzt ist, im expandierten Zustand ungleichmäßige Zusammendrück- bzw. Komprimierungseigenschaften aufweist. Diese Eigenschaft ist in Ihrer Ursache zum Anmeldungszeitpunkt noch nicht eindeutig geklärt, es wird aber angenommen, daß aufgrund der erfolgten Komprimierung eine gewisse lagenmäßige Schichtung _ in relativ geringem Ausmaß _ in dem Schaumstoffband sich einstellt. Da die leichtere Komprimierbarkeit des zurückgestellten Schaumstoffes in Richtung der Vorkomprimierung gegeben ist, diese aber in Breitenrichtung der Fuge _ im eingebauten Zustand _ zeigt, ergibt sich die schlechtere Komprimierbarkeit in Tiefenrichtung der Fuge. Es stellt sich gleichsam ein erhöhter Durchschlagwiderstand ein, d.h. auch mechanischen Angriffen in Tiefenrichtung der Fuge setzt das erfindungsgemäße Dichtungselement einen relativ hohen Widerstand entgegen, ohne daß hierdurch die vorteilhaft günstige Verarbeitbarkeit Dichtungselementes und die vorteilhaft leichte Komprimierbarkeit in Breitenrichtung der Fuge beeinträchtigt wäre.

In vorteilhafter Ausgestaltung ist auch vorgesehen, daß der Schaumstoffstreifen in seiner Längsrichtung einseitig mit einer Selbstklebefolie versehen ist. Hiermit kann er vorteilhaft zur Verarbeitung etwa in eine Fuge eingeklebt werden.

Nachstehend wird die Erfindung noch weiter im einzelnen anhand der beigefügten Zeichnung, die jedoch lediglich Ausführungsbeispiele darstellt, beschrieben, und auf welcher zeigt:

- Fig. 1: einen Querschnitt durch ein erfindungsgemäßes Dichtungselement;
- Fig. 2: eine ausschnittsweise Darstellung eines erfindungsgemäßen Dichtungselementes, eingebaut in eine Fuge und einseitig wärmebeaufschlagt;
- Fig. 3: eine Seitenansicht eines erfindungsgemäßen Dichtungselementes, im aufgewickelten, vorkomprimierten Zustand.

Dargestellt und beschrieben ist zunächst in Figur 1 ein erfindungsgemäßes Dichtungselement 1 in Querschnittsdarstellung. Das Dichtungselement 1 besteht aus einem Schaumstoffstreifen 2 mit einer in seiner Längsrichtung einseitig aufgebrachten Selbstklebefolie 3. Wie zu erkennen ist, ist die Selbstklebefolie 3 an Stellen 4 fest in dem Schaumstoffstreifen 2 verankert.

Der Schaumstoffstreifen 2 ist in bekannter Weise imprägniert und zudem durchsetzt mit wärmeexpandierender Dichtungsmasse, Intumeszenzmasse, in im wesentlichen gleichförmiger Verteilung. Die wärmeexpandierende Dichtungsmasse liegt einerseits in Form gleichsam einer Beschichtung des Schaumstoffgerüstes vor, darüber hinaus jedoch auch in Form von Massennestern (5), in denen sich die wärmeexpandierende Masse zusammengeballt hat. Man kann diesbezüglich auch von körnchenartigen Anhäufungen sprechen.

In der Darstellung gemäß Figur 2 ist das Dichtungselement 1 in in eine Fuge eingebautem Zustand gezeigt. Wie weiter oben im Einzelnen erläutert, ist das Dichtungselement 1 nach der Rückstellung in Breitenrichtung x der Fuge, die auch der Richtung der Vorkomprimierung des Schaumstoffstreifens 2 entspricht, leichter zusammendrückbar bzw. komprimierbar als in Tiefenrichtung der Fuge y.

Bei Beaufschlagung eines erfindungsgemäßen Dichtungselementes 1 mit Wärme oder Flammen hoher Temperatur, also beispielsweise im Bereich von 800°C oder höher, bildet sich die in Figur 2 dargestellte Schicht 6 umgewandelter wärmeexpandierender Masse. Hierbei ist davon ausgegangen worden, daß die Wärmebeaufschlagung auf derjenigen Seite des Dichtungselementes 1 erfolgt ist, welche der Schicht 6 entspricht. Wie auch auf der zeichnerischen Darstellung hervorgehoben ist, ist die Dicke der Schicht 6 (Tiefenrichtung y) relativ gering. An diese Schicht 6 schließt sich ein Übergangsbereich 7 an, in welchem zwar teilweise der Schaumstoff geschmolzen oder verdampft ist, eine Umwandlung der wärmeexpandierenden Masse aber noch nicht erfolgt ist. Dies trifft zu für Temperaturen im Bereich von etwa 200°C bis 800°C. Hieran schließt sich ein weiterer Bereich 8 an, in welchem das Dichtungselement 1 praktisch unbeeinflußt ist.

Es ist noch zu erkennen in Figur 2, daß das Dichtungselement 1 einseitig mit einer Klebefolie 3 versehen ist.

In Figur 3 ist ein Dichtungselement 1 in handelsüblich aufgerollter Form dargestellt, wobei es sich in seinem vorkomprimierten Zustand befindet. Mittels der spiralförmigen Hervorhebungen 9 soll lediglich angedeutet sein, daß ein erfindungsgemäßes Dichtungselement 1 eine gewisse schichtenartige Anhäufung von wärmeexpandierbarer Masse aufweist. Die zeichnerische Darstellung ist jedoch diesbezüglich sehr übertrieben.

## Patentansprüche

1. Dichtungselement (1) für eine Abdichtung bei besonderen, Brandschutzanforderungen unterliegenden Wänden, Mauerdurchbrüchen oder dergleichen, dadurch gekennzeichnet, daß das Dichtungselement (1) aus einem vorzugsweise auf einer Basis Chlorparaffin/Neopren durchgehend getränkten, vorverdichteten offenporigen Schaumstreifen (2) mit verzögerter Rückstellung besteht, der mit wärmeexpandierender Intumeszenzmasse gleichfalls getränkt ist, in im wesentlichen gleichförmiger Verteilung.

2. Dichtungselement nach Anspruch (1), dadurch gekennzeichnet, daß der Schaumstoffstreifen (2) etwa 50% vorkomprimiert ist.

3. Dichtungselement nach einem der Ansprüche (1) oder (2), dadurch gekennzeichnet, daß die wärmeexpandierende Masse in einzelnen Schaumstoffporen in körnchenartigen Anhäufungen (5) vorliegt.

4. Dichtungselement nach einem der Ansprüche 1 bis 3, dadurch gekennzeichnet, daß ein zurückgestellter Schaumstoffstreifen (2) in Richtung der Vorkomprimierung leichter zusammendrückbar ist als in einer hierzu senkrechten Richtung.

5. Dichtungselement nach einem der Ansprüche 1 bis 4, dadurch gekennzeichnet, daß der Schaumstoffstreifen (2) in seiner Längsrichtung zumindest einseitig mit einer Selbstklebefolie (3) versehen ist.

## Claims

1. Sealing element (1) for sealing walls, wall breaches and the like, subject to special fire protection requirements, characterised in that the sealing element (1) comprises a thoroughly impregnated, precompressed, open-pore foam strip (2) having delayed recovery, preferably based on chloroparaffin/neoprene, and which is also impregnated with heat-expanding intumescent composition, essentially uniformly distributed.

2. Sealing element according to claim (1), characterised in that the foam strip (2) is approximately 50% precompressed.

3. Sealing element according to one of claims (1) or (2), characterised in that the heat-expanding composition is present in individual foam pores in granule-type deposits (5).

4. Sealing element according to one of claims 1 to 3, characterised in that a restored foam strip (2) can be compacted more easily in the direction of precompression than in a direction perpendicular to this.

5. Sealing element according to one of claims 1 to 4, characterised in that the foam strip (2) is provided with a self-adhesive film (3) on at least one longitudinal side.

## Revendications

1. Elément d'étanchéité (1) destiné à être utilisé pour l'étanchéité de parois, brèches murales ou emplacements similaires soumis à des exigences particulières de protection contre l'incendie, caractérisé en ce que l'élément d'étanchéité (1) est constitué par une bande de mousse (2) à cellules ouvertes, précomprimée, imbibée à coeur d'un produit à base de paraffine chlorée et de néoprène, dotée d'une capacité de retour retardé vers sa dimension initiale, qui est également imbibée par une masse susceptible d'intumescence expansible à la chaleur, répartie sensiblement uniformément.

2. Elément d'étanchéité selon la revendication 1, caractérisé en ce que la bande de mousse (2) est précomprimée à environ 50%.

3. Elément d'étanchéité selon l'une des revendications 1 ou 2, caractérisé en ce que la masse expansible à la chaleur est présente sous forme d'accumulations (5), du genre particulaire, dans les pores individuels de la mousse.

4. Elément d'étanchéité selon l'une des revendications 1 à 3, caractérisé en ce qu'une bande de mousse (2), revenue à sa dimension initiale, peut plus facilement être comprimée selon le sens de la compression préalable que dans un sens perpendiculaire à celui-ci.

5. Elément d'étanchéité selon l'une des revendications 1 à 4, caractérisée en ce que la bande de mousse (2) comporte, selon le sens de sa longueur, au moins sur une de ses faces, une feuille mince auto-adhésive (3).
